# EUROPÄISCHE PATENTSCHRIFT

(11) **EP 0 319 752 B1**
(45) Veröffentlichungstag und Bekanntmachung des Hinweises auf die Patenterteilung: **11.11.1992**
(21) Anmeldenummer: 88119173.8
(22) Anmeldetag: 18.11.1988
(51) Int. Cl.: B26D 1/36, B26D 7/00

(54) **Abschneidevorrichtung für Datenstreifen bei maschineller Ausgabe**
Mechanism for cutting printed tape in a recording apparatus
Dispositif pour couper la bande dans une machine à enregistrer

(30) Priorität: 05.12.1987 DE 8716108 U
(43) Veröffentlichungstag der Anmeldung: 14.06.1989
(73) Patentinhaber: HENGSTLER GMBH, D-78554 Aldingen (DE)
(72) Erfinder: Pfeiffer, Horst, D-7209 Aldingen (DE)
(74) Vertreter: Hubbuch, Helmut, Dipl.-Ing

(56) Entgegenhaltungen:
- EP-A- 0 226 363
- DE-U- 8 410 627

## Beschreibung

Die Erfindung bezieht sich auf eine Abschneidevorrichtung für Datentstreifen bei maschineller Ausgabe, wobei die Datenstreifen im allgemeinen aus auf Rollen aufgewickeltem Papier, Pappe oder Kunststoff bestehen.

Man kennt solche Abschneidevorrichtungen für Datenstreifen bei maschineller Ausgabe mit elektromotorischem Antrieb bestehend aus einem zweischneidigen, schraubenförmig verwundenen Rotationsmesser und hiergegen unter Federkraft anliegendem Festmesser, z.B. nach dem DE-GM 84 10 627.

Solche Vorrichtungen finden Verwendung bei automatischen Anlagen mit integrierten Datendruckern zur Erstellung und Ausgabe von Belegen, wie z.B. Fahrausweisen, Eintrittskarten, Quittungen u. dgl. Hierbei ist der fertig bedruckte Beleg in der Regel von der Datenträger-Vorratskontrolle abzutrennen, was durch Abschneidevorrichtungen geschieht.

Hierbei ist es erwünscht solche Abschneidevorrichtungen in den Abmessungen klein zu halten zur möglichst nahen Anordnung am Datendrucker. Desweiteren ist eine einfache und kostengünstige Ansteuerung, z.B. mittels Startimpuls erwünscht, wobei der Trennvorgang selbstständig erfolgen soll, z.B. mittels eingebautem Motor. Schließlich sollen für unterschiedlich breite Datenträger zur Erreichung kleinst möglicher Baumaße unterschiedlich lange Abschneidevorrichtungen mit jeweils auf die Breite des Datenträgers abgestellter Arbeitsbreite variabel und kostengünstig herzustellen sein.

Diese Aufgabe wird mit einer Abschneidevorrichtung nach dem Oberbegriff des Anspruchs 1 erfindungsgemäß dadurch gelöst, daß die Vorrichtung aus einem Profilkörper in Winkelform besteht mit äußerer Aufnahmemulde für das Rotationsmesser längs einem Winkelschenkel und zweitem Winkelschenkel als Bodenteil für die Motoraufnahme im Winkel zwischen beiden Schenkeln, wobei der Profilkörper in seiner Länge der Messerlänge angepaßt ist.

Eine Lösung der Aufgabe bringt auch Anspruch 11.

Im einzelnen ist hierbei einerseits des Profilkörpers mit der Aufnahmemulde für das Rotationsmesser eine Abdeckhaube, welche in Richtung der Längserstreckung des Rotationsmesser gesehen im Querschnitt trapezförmig ausgebildet ist, aufsetzbar und andererseits eine Abdeckhaube in Winkeform für den Antriebsmotor vorgesehen, welche beiden Abdeckhauben in ihrer Länge der Länge des Profilkörpers angepaßt sind.

Hierdurch ergibt sich die Möglichkeit dasselbe Prinzip der Abschneidevorrichtung für verschiedene Datenstreifenbreiten durch jeweils entsprechende Ablängung des Profilkörpers sowie der Abdeckhauben in einfacher und kostengünstiger Weise zu erreichen.

Weitere Einzelheiten einer bevorzugten Vorrichtung gemäß der Erfindung ergeben sich aus der nachfolgenden Beschreibung anhand der Zeichnung und zwar zeigen:
- **Fig. 1**: einen Querschnitt durch eine solche Vorrichtung,
- **Fig. 2**: einen Längsschnitt durch diese Vorrichtung in Draufsicht und
- **Fig. 3**: eine Seitenansicht dieser Vorrichtung teilweise aufgeschnitten.

Wie aus der Zeichnung ersichtlich ist, besteht die Vorrichtung aus den beiden Seitenteilen 1 und 2 mit zwischenliegendem Profilkörper 3 in Winkelform. Einerseits des Profilkörpers ist in einer Aufnahmemulde 3a ein schraubenförmig verwundenes, zweischneidiges Rotationsmesser 4 angeordnet, mit welchem ein angefedertes Festmesser 5 zusammenwirkt. Der Profilkörper 3 ist beidseits mittels Hauben 6 und 7 abgedeckt. Sowohl der Profilkörper 3 als auch die Abdeckhauben 6 und 7 sind auf die Breite des verwendeten Datenträgers abzulängen und sodann beidseits mit den Seitenteilen 1 und 2 zu verschließen.

Am Profilkörper 3 sind beidseits stirnseitig Gewindebohrungen 37 angebracht, wobei auf einer Seite das Seitenteil 1 mittels Schraube 38 befestigt ist, welche Seite einen Wechselschalter 8, einen Tasthebel 9, eine Steuerleitung 10 sowie ein Lager 11 aufnimmt. Auf der anderen Seite des Profilkörpers 3 ist das Seitenteil 2 angebracht, welches einen Elektromotor 12 mit mehrstufigem Getriebe 13 und ein Lager 14 aufnimmt mittels Schraube 45 an der Gewindebohrung 37 befestigt ist. Am Profilkörper 3 ist ferner eine Längsnut 39 angebracht zum Einlegen von Muttern 40, welche der Befestigung der Abschneidevorrichtung, z.B. an Datendruckern dienen.

Dem aus einem Profilstahl gefertigten gewundenen, zweischneidigen Rotationsmesser 4 sind zwei Achsstummel 15 und 16 angeformt. Das Rotationsmesser bildet die beiden Schneidkanten 17 und 18 die schraubenförmig zur Mittelachse 19 des Profils verlaufen. Der eine Achsstummel 15 nimmt einen Anlaufring 20 sowie eine zweikerbige Steuerscheibe 21 auf, während auf dem anderen Achsstummel 16 ein Zahnrad 22 aufgesetzt ist. Die Achsstummel 15 und 16 dienen mit ihren Enden sodann der Lagerung des Rotationsmessers 4 in den Lagern 11 und 14 der Seitenteile 1 und 2.

Das angefederte Festmesser 5 wird ebenfalls von einem Stück Profilstab gebildet und weist an beiden Stirnseiten eingesetzte Lagerbolzen 23 und 24 auf, wobei der Lagerbolzen 24 einen Schlitz 25 zum Einhängen einer schraubenförmigen Drehfeder 26 besitzt. Der Lagerbolzen 23 wird von einem im Seitenteil 1 angeordneten Exzenter 27 aufgenommen. Durch entsprechende Exzenterverstellung wird erreicht, daß die Schneidkante 28 des Festmessers 5 zur Mittelachse 19 des zweischneidigen Rotationsmessers 4 schräg verläuft, so daß der Abstand der Schneidkante 28 zur Mittelachse 19 des Rotationsmessers 4 auf der Seite des Anlaufrings 20 größer ist als auf der gegenüberliegenden Seite, um einen überlaufenden Schneidvorgang zu erhalten.

Der zweite mit einem Schlitz 25 versehene Lagerbolzen 24 des Festmessers 5 wird vom Seitenteil 2 aufgenommen. Die in den Schlitz 25 eingreifende schraubenförmige Drehfeder 26, welche mittels Klemmschraube 29 arretierbarem Federhaltestück 30 vorzuspannen ist, bewirkt, daß die Schneidkante 28 des Festmessers 5 im Stillstand am Anlaufring 20 anliegt und während dem Schneidvorgang an einer der beiden Schneidkanten 17 bzw. 18 des Rotationsmessers 4 federnd anliegt.

Die Abdeckhaube 6 umhüllt das von der Aufnahmemulde 3a des Winkelprofils 3 aufgenommenen Rotationsmessers 4 ebenso wie das Festmesser 5 als Schutz gegen Verletzungsgefahr und bildet zusammen mit dem Profilkörper 3 einerseits einen Einlaufschacht 33 und andererseits eine Auslaufspalte 34 für das jeweils abgeschnittene Datenträgerstück.

Die Abdeckhaube 7 ist am Profilträger 3 einzurasten und bildet mit diesem und den beiden Seitenteilen 1 und 2 eine dicht geschlossene Kammer für den Elektromotor 12 mit Getriebe 13 und Wechselschalter 8 gegen Schmutz und Staub u.a. von der Schneidekammer sowie gegen Berührung.
Wird nun der Elektromotor 12 mit Hilfe eines Startimpulses in Betrieb gesetzt, dann verdreht er über das mehrstufige Getriebe 13 und das Zahnrad 22 das zweischneidige Rotationsmesser 4, so daß sich dessen Schneidkante 17 zur Schneidkante 28 des angefederten Festmessers 5 hin bewegt. Dabei wird gleichzeitig der Tasthebel 9 aus der Kerbe 35 der Steuerscheibe 21 gedrückt, welcher seinerseits den Wechselschalter 8 betätigt. Durch geeignete Beschaltung liegt dann Spannung am Elektromotor 12. Der zu trennende Datenträger befindet sich zwischen der Schneidkante 17 des zweischneidigen Rotationsmessers 4 und der Schneidkante 28 des angefederten Festmessers 5 und wird bei fortlaufender Verdrehung des zweischneidigen Rotationsmessers 4 abgetrennt. Der Trennvorgang beginnt, wenn die Schneidkante 17 des zweischneidigen Rotationsmessers 4 die Schneidkante 28 des angefederten Festmessers 5 erreicht hat und endet, wenn sich das zweischneidige Rotationsmesser weiter, und zwar um Winkel "β" verdreht hat.

Bei fortlaufender Verdrehung des zweischneidigen Rotationsmessers 4 löst die zweite Kerbe 36 der Steuerscheibe 21 über den Tasthebel 9 die Umschaltung des Wechselschalters 8 in seine Ausgangsstellung aus, so daß die Stromzuleitung zum Elektromotor 12 unterbrochen wird und dieser zum Stillstand kommt. Das zweischneidige Rotationsmesser 4 hat hierbei eine halbe Umdrehung zurückgelegt und weist, da die beiden Schneidkanten 17 und 18 symmetrisch angeordnet sind, die gleiche Ausgangsstellung wie zuvor auf.

Beim nächstfolgenden Trennvorgang kommt die zweite Schneidkante 18 des zweischneidigen Rotationsmessers 4 zur Wirkung, wobei das zweischneidige Rotationsmesser 4 wieder um eine halbe Umdrehung verdreht wird. Der wechselnde Einsatz von zwei Schneidkanten 17 und 18 zeigt sich in zweierlei Hinsicht von besonderem Vorteil; so wird einerseits die Standzeit des Rotationsmessers praktisch verdoppelt und andererseits die Ablaufzeit pro Trennvorgang, bei gleicher Motor- und Getriebeauslegung, halbiert.

## Patentansprüche

1. Abschneidevorrichtung für Datenstreifen bei maschineller Ausgabe mit elektromotorischem Antrieb bestehend aus einem zweischneidigen, schraubenförmig verwundenen Rotationsmesser (4) und hiergegen unter Federkraft anliegendem Festmesser (5),
**dadurch gekennzeichnet,** daß die Vorrichtung aus einem Profilkörper (3) in Winkelform besteht mit äußerer Aufnahmemulde (3a) für das Rotationsmesser (4) längs einem Winkelschenkel und zweitem Winkelschenkel als Bodenteil für die Motoraufnahme (12) im Winkel zwischen beiden Schenkeln, wobei der Profilkörper in seiner Länge der Messerlänge angepaßt ist.

2. Abschneidvorrichtung nach Anspruch 1,
**dadurch gekennzeichnet,** daß einerseits des Profilkörpers (3) mit der Aufnahmemulde (3a) für das Rotationsmesser (4) eine Abdeckhaube (6), welche in Richtung der Längserstreckung des Rotationsmessers gesehen im Querschnitt trapezförmig ausgebildet ist, aufsetzbar und andererseits eine Abdeckhaube (7) in Winkelform für den Antriebsmotor (12) vorgesehen ist, welche beiden Abdeckhauben (6,7) in ihrer Länge der Länge des Profilkörpers (3) angepaßt sind.

3. Abschneidevorrichtung nach Anspruch 1 oder 2,
**dadurch gekennzeichnet,** daß auf das eine Profilkörperende (3) ein entsprechend geformtes Seitenteil (2) mit Lagerung für den Motor (12) mit Getriebe (13) sowie Rotationsmesser (4) aufsetz- und mit dem Profilkörperende (3) verschraubbar ist.

4. Abschneidevorrichtung nach Anspruch 1, 2 oder 3,
**dadurch gekennzeichnet,** daß auf das andere Profilkörperende (3) ein hierzu entsprechend geformtes Seitenteil (1) zur Lagerung für die Signaleinrichtung - Tasthebel (9), Schalter (8), Steuerscheibe (21) und Steuerleitung (10) - sowie Rotationsmesser (4) aufsetz- und mit dem Profilkörperende (3) verschraubbar ist.

5. Abschneidevorrichtung nach Anspruch 4,
**dadurch gekennzeichnet,** daß an beiden Seitenteilen (1,2) innenseitig Zapfen (31,32) zur Halterung der Abdeckhaube (6) für das Rotationsmesser (4) angeformt sind.

6. Abschneidevorrichtung nach einem der Ansprüche 3 bis 5,
**dadurch gekennzeichnet,** daß ein Seitenteil, vorzugsweise auf der Antriebsseite einen geschlitzten Lagerbolzen (24) mit Drehfederverbindung (26) aufnimmt zur Anfederung des Festmessers (5).

7. Abschneidevorrichtung nach einem der Ansprüche 2 bis 6,
**dadurch gekennzeichnet,** daß die durch die Abdeckhauben (6,7) gebildeten Kammern einerseits einen Ein- (33) und andererseits einen Auslaufschacht (34) für den Datenstreifen bilden, wobei die den Motor (12) mit Getriebe- (13) und Signaleinrichtung (8-10) einerseits des Profilkörpers (3) aufnehmende Kammer gegenüber der andererseits des Profilkörpers (3) vorgesehenen Schneidkammer dicht abgetrennt ist.

8. Abschneidevorrichtung nach einem der Ansprüche 1 bis 7,
**dadurch gekennzeichnet,** daß der Profilkörper (3) entlang seiner Unterseite im Winkelbereich eine T-Nut (39) zur verschiebbaren Aufnahme von Schraubmuttern (40), sowie entlang seiner Winkelkante eine Abschrägung (41) zur Anlage und Befestigung an eine Datenträgerführung aufweist.

9. Abschneidevorrichtung nach einem der Ansprüche 1 bis 7,
**dadurch gekennzeichnet,** daß das zweischneidige, schraubenförmige Rotationsmesser (4) aus einem verdrehten Stahlprofilstab gebildet ist mit beidseitigen Achsstummeln (15,16) zur Lagerung und einerseitiger Aufnahme eines Anlaufrings (20) und einer Steuerscheibe (21) und andererseitiger Aufnahme eines Zahnrades (22) zum Getriebeanschluß (13).

10. Abschneidevorrichtung nach einem der Ansprüche 6 bis 9,
**dadurch gekennzeichnet,** daß das Festmesser (5) einerseits von dem geschlitzten Lagerbolzen (24) mit Drehfederverbindung (26) gehalten ist und andererseits über einen Eingriff in einen Exzenter (27) mit seiner Schneidkante in die gewünschte Schräglage zum zweischneidigen Rotationsmesser (4) einstellbar ist.

11. Abschneidevorrichtung für Datenstreifen bei maschineller Ausgabe mit elektromotorischem Antrieb bestehend aus einem zweischneidigen, schraubenförmig verwundenen Rotationsmesser (4) und hiergegen unter Federwirkung anliegendem Festmesser (5),
**dadurch gekennzeichnet,** daß diese aus einem winkelförmigen Profilkörper (3) besteht, auf dessen beiden stirnseitigen Enden Seitenteile (1,2) aufsetzbar sind, welche ein Getriebe (13) eines Antriebsmotors (12), die Lagerung für das Rotationsmesser (4), Justierelemente (23,27) für das Festmesser (5), Motorsteuerungsteile (8,9,10,21), sowie Abdeckhauben (6,7), welche zusammen einen Einlauf- und Auslaufschacht (33) für den Datenstreifen bilden, aufnehmen, wobei der Profilkörper (3) und die Abdeckhauben (6,7) in ihrer Länge der Messerlänge angepaßt sind.

## Claims

1. Cutting device for data strips with automatic output powered by an electric motor, consisting of a rotating knife (4) with helically wound twinblades and a fixed knife (5) resting thereagainst under spring action, characterized in that the device consists of an angular profile body (3) which is provided along one angle leg with an external reception groove (3a) for the rotating knife (4) and with a second angle leg forming the bottom part for receiving the motor (12) in the angle between the two legs, with the length of the profile body being adjusted to the length of the knife.

2. Cutting device according to Claim 1, characterized in that a covering hood (6) is detachably provided on one side of the profile body (3) with the reception grove (3a) for the rotating knife (4), said covering hood (6) having a trapezoidal cross-section if viewed in the direction of the longitudinal extension of the rotating knife, and in angular covering hood (7) for the drive motor is provided on the other side, the lengths of both covering hoods (6, 7) being adapted to the length of the profile body (3).

3. Cutting device according to Claim 1 or 2, characterized in that a side component (2) corresponding in shape to one end of the profile body (3) and having a support for the motor (12) with gear box (13) as well as the rotating knife (4) can be mounted on and screwed to the end of the profile body (3).

4. Cutting device according to Claim 1, 2 or 3, characterized in that a side component (1) corresponding in shape to the other end of the profile body (3) can be mounted on or screwed to the profile body (3) so as to support the signal installation - key lever (9), switch (8), guide disk (21) and signal wire (10) - as well as the rotating knife (4).

5. Cutting device according to Claim 4, characterized in that studs (31, 32) are moulded onto the inside of both side panels (1, 2) as a support for the covering hood (6) of the rotating knife (4).

6. Cutting device according to any one of Claims 3 to 5, characterized in that a side panel, preferably on the drive side, holds a slit support pin (24) with a torsion spring connection (26) for spring-loading the fixed knife (5).

7. Cutting device according to any one of Claims 2 to 6, characterized in that the chambers formed by the covering hoods (6, 7) form an inlet channel (33) on one side and an outlet channel (34) for the data strip on the other side, the chamber accomodating the motor (12) with the gear box (13) and the signal installation (8-10) to one side of the profile body (3) being tightly separated from the cutting chamber provided at the other end of the profile body (3).

8. Cutting device according to any one of Claims 1 to 7, characterized in that the profile body (3) has a T-groove (39) in the angle area along its bottom side for shiftably receiving screw nuts (40), and a chamfering along the edge of the angle for aligning and attaching a data carrier guide.

9. Cutting device according to any one of Claims 1 to 7, characterized in that the helical twinbladed rotating knife (4) is made from a twisted structural steel rod and has on both sides axle journals (15, 16) to support and carry a starting ring (20) and a guide disk (21) on one side and to carry a gear (22) for a gear assembly connection (13) on the other side.

10. Cutting device according to any one of Claims 6 to 9, characterized in that the fixed knife (5) is held on one side by a slit support pin (24) with a torsion spring connection (26) and can be adjusted on the other side to have the desired inclination of its cutting edge relative to the twinbladed rotating knife (4) by engagement with an eccenter cam (27).

11. Cutting device for data strips with automatic output powered by an electric motor, consisting of a rotating knife (4) with helically wound twinblades and a fixed knife (5) resting thereagainst under spring action, characterized in that the device consists of an angular profile body (3), on the two face ends of which side components (1, 2) can he attached which carry a gear box (13), a drive motor (12), the support for the rotating knife (4), adjusting memebers (23, 27) for the fixed knife (5), the motor control parts (8, 9, 10, 21) and covering hoods (6,7), which together form an inlet and an outlet channel (33) for the data strip, the lengths of the profile body (3) and the covering hoods (6, 7) being adjusted to the length of the knife.

## Revendications

1. Dispositif de coupe pour des bandes de données lors de la sortie mécanique avec entraînement par moteur électrique, comprenant une lame rotative (4) à deux tranchants et de forme hélicoïdale contre laquelle est appliqué sous l'effet de ressort le couteau fixe (5), **caractérisé en ce** que le dispositif est constitué par un corps profilé (3) de forme angulaire avec un creux de réception (3a) pour la lame rotative (4) le long de l'une des branches de l'angle et d'une seconde branche d'angle comme élément de fond pour la réception du moteur (12) dans l'angle entre les deux branches, la longueur du corps profilé étant adaptée à la longueur de la lame.

2. Dispositif de coupe selon la revendication 1, caractérisé en ce que d'un côté du corps profilé (3) avec le creux de réception (3a) pour la lame rotative (4) peut être monté un capot (6) qui, vu dans la direction de l'extension longitudinale de la lame rotative, présente une section transversale en forme de trapèze et que de l'autre côté est prévu un capot (7) angulaire pour le moteur d'entraînement (12), la longueur des deux capots (6, 7) étant adaptée à la longueur du corps profilé (3).

3. Dispositif de coupe selon l'une des revendications 1 ou 2, caractérisé en ce que sur l'une des extrémités du corps profilé (3) peut être monté un élément latéral (2) de forme adéquate avec fixation pour le moteur (12) avec engrenage (13) ainsi que la lame rotative (4), qui peut être assemblé par vissage avec l'extrémité du corps profilé (3).

4. Dispositif de coupe selon l'une des revendications 1, 2 ou 3, caractérisé en ce que sur l'autre extrémité du corps profilé (3) peuvent être montés un élément latéral (1) convenablement conformé pour la fixation du dispositif de signalisation - levier palpeur (9), commutateur (8), disque de commande (21) et ligne pilote (10) - ainsi que la lame rotative (4), et vissé sur l'extrémité dudit corps profilé (3).

5. Dispositif de coupe selon la revendication 4, caractérisé en ce que sur les deux éléments latéraux (1, 2) sont conformés à l'intérieur des pivots (31, 32) pour la fixation du capot (6) pour la lame rotative (4).

6. Dispositif de coupe selon l'une des revendications 3 à 5, caractérisé en ce qu'un élément latéral, de préférence du côté entraînement, reçoit un axe de palier fendu (24) avec liaison par ressort à branches (26) pour assurer l'application élastique du couteau fixe (5).

7. Dispositif de coupe selon l'une des revendications 2 à 6, caractérisé en ce que les chambres formées par les capots (6, 7) forment d'une part un puits d'entrée (33) et d'autre part un puits de sortie (34) pour la bande de données, la chambre qui reçoit le moteur (12), avec l'engrenage (13) et le système de signalisation (8 à 10) sur l'un des côtés du corps profilé (3) étant séparée de manière étanche de la chambre de coupe prévue de l'autre côté du corps profilé (3).

8. Dispositif de coupe selon l'une des revendications 1 à 7, caractérisé en ce que le corps profilé (3) comprend le long de sa face inférieure, dans la région de l'angle, une rainure en T (39) pour la réception coulissante d'écrous (40), et le long de l'arête du coude, un chanfrein pour l'application et la fixation sur un guidage de bande de données.

9. Dispositif de coupe selon l'une des revendications 1 à 7, caractérisé en ce que la lame rotative (4) à deux tranchants et de forme hélicoïdale est constituée par une barre d'acier profilée tordue, avec de part et d'autre des tourillons (15, 16) pour la fixation et la réception d'un anneau d'usure (20) et d'un disque de commande (21) sur l'un des côtés et la réception d'une roue dentée (22) pour le raccordement de l'engrenage (13) de l'autre côté.

10. Dispositif de coupe selon l'une des revendications 6 à 9, caractérisé en ce que le couteau fixe (5) est, d'une part, maintenu par l'axe de palier fendu (24) avec liaison par ressort à branches (26) et peut, d'autre part, être réglé par l'intermédiaire de la mise en prise avec un excentrique (27) de façon que son arête de coupe présente l'inclinaison désirée par rapport à la lame rotative (4) à deux tranchants.

11. Dispositif de coupe pour des bandes de données lors de la sortie mécanique avec entraînement par moteur électrique, comprenant une lame rotative (4) à deux tranchants et de forme hélicoïdale contre laquelle est appliqué sous l'effet de ressort le couteau fixe (5), caractérisé en ce qu'il est constitué par un corps profilé (3) coudé sur les deux extrémités frontales duquel peuvent être montés des éléments latéraux (1, 2) qui reçoivent un engrenage (13) d'un moteur d'entraînement (12), la fixation pour la lame rotative (4), des éléments d'ajustage (23, 27) pour le couteau fixe (5), des éléments de commande du moteur (8, 9, 10, 21) ainsi que des capots (6, 7) lesquels forment ensemble un puits d'entrée et de sortie (33) pour la bande de données, la longueur du corps profilé (3) et des capots (6, 7) étant adaptée à la longueur des couteaux.
